# EUROPÄISCHE PATENTSCHRIFT

(11) **EP 0 090 917 B1**
(45) Veröffentlichungstag und Bekanntmachung des Hinweises auf die Patenterteilung: **09.04.1986**
(21) Anmeldenummer: 83101007.9
(22) Anmeldetag: 03.02.1983
(51) Int. Cl.: F41F 11/02

(54) **Keilverschluss**
Sliding-wedge breech lock mechanism
Mécanisme de culasse à coin

(30) Priorität: 03.04.1982 DE 3212522
(43) Veröffentlichungstag der Anmeldung: 12.10.1983
(73) Patentinhaber: Rheinmetall GmbH, 40880 Ratingen (DE)
(72) Erfinder: Breuer, Heinz Günter, D-4100 Duisburg 28 (DE)
(74) Vertreter: Behrens, Ralf Holger (DE)

## Beschreibung

Die Erfindung betrifft eine Rohrwaffe nach dem Oberbegriff des Patentanspruches 1.

Bei automatisch bewegten Öffnungs- und Schließeinrichtungen ist es notwendig, vor dem 1. Schuß oder bei Störungen die Veschlußkeilbewegung mittels eines Handöffnerhebels manuell durchzuführen. Zur Öffnung des Verschlußkeiles muß dabei der Handöffnerhebel neben dem Keilgewicht und den Reibkräften nach die Kraft einer Feder, die dabei für die Schließbewegung des Verschlußkeiles vorgespannt wird, überwinden. Zur Überwindung dieser vor allem durch die für die Vorspannung der Feder benötigten von Hand aufzubringenden hohen Kräfte wird ein Handöffnerheben, um große Hebellängen und Schwenkbereiche zu vermeiden, als in einem kleinen Schwenkbereich arbeitende Ratsche zusammen mit einem zusätzlichen Übersetzungsgetriebe jedoch mit den Nachteilen eingesetzt, daß ein Zeitverlust durch die Vielzahl der durchzuführenden Hübe entsteht und um den Verschlußkeil halten zu können, zusätzlich eine Fangvorrichtung erforderlich wird, die nach jeder vollständigen Öffnung des Verschlußkeiles wieder abgeschaltet werden muß. Bei dieser aus einer Vielzahl von Einzelteilen bestehenden aufwendigen Öffnungs- und Schließvorrichtung wirkt sich weiter nachteilig aus, daß ein klemmender Verschluß nur mit einem Sonderwerkzeug geschlossen werden kann.

Ein weiterer die Verschlußkeilbewegung auslösender Handöffnerhebel ist durch die US-A-3362292 bekannt geworden, der gegen die Kraft einer in der Öffnerwelle angeordneten Drehstabfeder den Verschlußkeil öffnen muß. Diese ebenfalls aus vielen Einzelteilen bestehende aufwendige Konstruktion ist darüber hinaus mit dem Nachteil behaftet, daß durch die inneren Reibverluste, der aus einer Vielzahl übereinander gestapelter Elemente bestehenden Drehstabfeder, die nutzbare Federkraft reduziert oder evtl. aufgehoben wird.

Aufgabe der Erfindung ist es, bei einer Rohrwaffe der eingangs genannten Art, für die Öffnungs- und Schließbewegung eines Verschlußkeiles eine in der Bauweise aus wenigen Teilen bestehende einfache Einrichtung bereitzustellen, bei der über einen Handöffnerhebel in einem kleinen Drehwinkelbereich die Öffnungsbewegung von Hand ohne Überwindung einer Federkraft leicht durchführbar ist und nach der Rückführung des Handöffnerhebels in seine Ruhelage der Verschlußkeil eine selbstätige Einnahme der Verschlußstellung durchführen kann, sowie der Handöffnerhebel einen automatischen Ablauf der Verschlußkeilbewegungen gemeinsam mit der Einrichtung ermöglichen soll.

Gelöst wird diese Aufgabe durch die im Kennzeichen des Anspruches 1 angegebene Erfindung.

Die Erfindung ermöglicht durch einen als Hohlkörper ausgebildeten, im Aufbau einfachen Handöffnerhebel die Aufnahme einer vorspannbaren Kolbenzylindereinheit, wodurch beim Öffnen des Veschlußkeiles aus der Verschlußstellung während einer direkten Schwenkbewegung des Handöffnerhebels um die Öffnerwelle keine für den Schließhub des Verschlußkeiles notwendige Vorspannkraft der Federn aufzubringen ist. Dadurch, daß die für den Schließhub notwendige Kolbenzylindereinheit innerhalb des Handöffnerhebels integriert angeordnet ist, werden erste beim Rückhub des Handöffnerhebels in seine Ruhelage die in der Kolbenzylindereinheit befindlichen Federn vorgespannt, so daß für die Öffnung des Verschlußkeiles neben dem Keilgewicht lediglich die Reibkräfte zu überwinden sind. Die vorteilhafte Verteilung der Federvorspannkraft auf den Rückschwenkhub des Handöffnerhebels gestattet bei einer günstigen Aufteilung der beim Auf- und Zuschwenken entstehenden niedrigen Handkräfte dur Öffnung des Verschlußkeiles während eines einzigen Schwenkhubes in einem kleinen Schwenkbereich und erlaubt dennoch, bei einer raumsparenden aus wenigen Teilen bestehenden einfachen Anordnung, einen unkompliziert verlaufenden vollautomatischen Betrieb der Öffnungs- und Schließeinrichtung des Verschlußkeiles.

Vorteilhafte Ausgestaltungen und Weiterbildungen der Erfindung gehen aus den Unter ansprüchen hervor.

Gemäß einer Besonderheit der Erfindung ist der Handöffnerhebel als ein dünnwandiges, einen ovalen Querschnitt aufweisendes und sich konisch zu dem auf der Öffnerwelle befestigten Hebel hin erweiterndes Rohr ausgebildet, dessen Form dem Handöffnerhebel neben einem geräumigen Innenraum und einer leichten Ausführung von allem Stabilität verleiht sowie darüber hinaus einen Sicherheitsschutz gegenüber dem im Innenraum angeordneten beweglichen Kolbenzylindereinheit darstellt.

Durch eine zwischen der Öffnerwellenlagerung und dem konischen Rohr an dem Handöffnerhebel angeordnete Anlagefläche ist es möglich, die Öffnerwelle über einen Hebel in geöffnete Verschlußkeilstellung zu bewegen, während diese Anlagefläche gleichzeitig auch als Begrenzung der für den Schließhub des Verschlußkeiles erforderlichen Rückschwenkung des Hebels dient.

Entsprechend einer weiteren Besonderheit der Erfindung ist es durch eine günstige Lage-und Schwenkbereichabstimmung während des Expansionshubes der über einen Hebel um die Öffnerwelle schwenkbaren Kolbenzylindereinheit möglich, in einem über die Hälfte des Rückschwenkbereiches des Hebels hinausgehenden Bereich, das auf die Öffnerwelle übertragbare Drehmoment konstant zu halten. Durch das vor allem in der Beschleunigungsphase der Schließbewegung des Verschlußkeiles nicht kleiner werdende Drehmoment wird der Verschlußkeil schneller in die Verschlußstellung bewegt und dadurch die gesamte Schließzeit verkürzt.

Des weiteren kann bei einem schwergängigen Verschlußkeil durch Betätigen des Handöffnerhebels und Einrücken eines Schließbolzens, ohne daß Federkräfte der Kolbenzylindereinheit auftreten, der Verschlußkeil zur Einnahme der feuerbereiten Stellung geschlossen werden.

Eis am Bodenstück entriegelbarer Griff stellt eine sichere Fixierung des hochschwenkbaren Endes des Handöffnerhebels dar, wodurch sich besonders vorteilhaft, während des automatischen Betriebes, eine stabile Lagerung gibt.

Die Erfindung wird nachstehend anhand des, in den Zeichnungen unter weitgehendem Verzicht auf erfindungsunwesentliche Einzelheiten dargestellten bevorzugten Ausführungsbeispieles, des näheren erläutert.

Es zeigt:
Figur 1 in einem Teillängsschnitt den auf der Öffnerwelle gelagerten und am Bodenstück verriegelten Handöffnerhebei,
Figur 2 in einer Schnittdarstellung entlang der Fläche 2-2 di Lagerung des Handöffnerhebels auf der Öffnerwelle,
Figur 3 in einer Ansicht in Richtung 3 die Verriegelung des Handöffnerhebels am Bodenstück,
Figur 4 in einer Schnittdarstellung entlang der Fläche 4-4 das Querschnittsprofil des Handöffnerhebels.

In Figur 1 ist ein um eine Öffnerwelle 5 drehbarer Handöffnerhebel 1 als Hohlkörper 2 dargestellt, dessen Innenraum 3 eine Kolbenzylindereinheit 4 aufnimmt. Die Kolbenzylindereinheit 4 ist mit ihrem Zylinder 15 über Befestigungsmittel 17 im Hohlkörper 2 schwenkbar angeordnet, während das aus der Kolbenzylindereinheit 4 herausragende Ende 18 des in seiner Längsachse verschiebbaren Kolbens 16 über Befestigungsmittel 17 mit einem fest auf der Öffnerwelle 5 sitzenden Hebel 6 schwenkbar verbunden ist. Innerhalb der Kolbenzylindereinheit 4 sind vorspannbare Federn 7 angeordnet, die während der Einnahme der Ausgangsstellung 11 entspannt und bei der Einnahme der End-stellung 8 vorgespannt werden. Sind die Federn 7 ungespannt, so liegt der Hebel 6 an einer am Handöffnerhebel als Anschlagfläche 19 ausgebildeten Anlage an. Über den Öffnerhebel 10 läßt sich der Verschlußkeil 9 während der wechselnden Drehbewegung der Öffnerwelle 5 öffnen und schlißen. Der in der Öffnung 14 des Handöffnerhebels 1 befindliche um die Achse 20 der Öffnerwelle 5 in Endstellung 8 geschwenkte Hebel 6, kann durch Hochschwenken des Handöffnerhebels 1, der durch einen verschiebbaren Griff 22 aus seiner Ruhelage 12 am Bodenstück 23 entriegelt ist mittels eines einrückbaren Schließbolzens 21 in die Ausgangsstellung 11 zurückgeschwenkt werden.

Figur 2 verdeutlicht die Anordnung des Anlaufhebels 24 an der im Bodenstück 23 gelagerten Öffnerwelle 5, die Darstellung der Lagerung des Hebels 6 und des Handöffnerhebel 1 sowie die über Befestigungsmittel 17 mit dem Hebel 6 verbundene Kolbenzylindereinheit 4. Zur Betätigung des Verschiußkeiles 9 greift in diesen der mit der Öffnerwelle 5 eine feste Verbindung eingehende Öffnerhebel 10 formschlüssig ein.

In Figur 3 ist die verriegelte Stellung des Handöffnerhebels 1 dargestellt, in der Griff 22 eine formschlüssige Verbindung mit der am Bodenstück 23 angeordneten Verriegelungsgabel 25 eingeht. Durch Herausbewegen des längsverschieblichen Griffes 22 ist dieser entriegelbar.

Hinsichtlich der Stabilität der räumlichen Bewegungsfreiheit und des Gewichtes hat der als' Hohlkörper 2 ausgebildete Handöffnerhebel 1 ein diesen Parametern entsprechendes Querschnittsprofil eines Rohres 13 angenommen, wie es die Figur 4 verdeutlicht.

Die Wirkungsweise ist wie folgt:
Das Öffnen von Hand wire durch das Herausziehen des Griffes 22 aus der Verriegelungsgabel 25 und anschließendem Hochschwenken des Handöffnerhebels 1 ermöglicht. Dabei wird der Hebel 6 durch die Anschlagfläche 19 aus der Ausgangsstellung 11, in der der Verschlußkeil 9 geschlossen ist, in die End-stellung 8, in der der Verschlußkeil 9 die geöffnete Stellung einnimmt, geschwenkt. Über die Öffnerwelle 5 und den Öffnerhebel 10 wird dabei der Verschlußkeil 9 geöffnet. Da bei der Hochschwenkbewegung des Handöffnerhebels 1 die Zylindereinheit 4 und der Hebel 6 sich gegeneinander nicht bewegen, bleiben die Federn 7 ungespannt. Lediglich das Gewicht des Verschlußkeiles 9 und die Reibung wirken sich auf die Handöffnerkraft aus. Nach Erreichen der End-stellung 8 wird der Verschlußkeil 9 über einen nicht dargestellten Verriegelungsbolzen verriegelt und somit der Hebel 6 in dieser Stellung gehalten. Beim Zurückschwenken des Handöffnerhebels 1 in seine verriegelte Ruhelage 12, werden die Schließfedern 7 unter Aufbringung einer dem Öffnungsvorgang entsprechenden niedrigen Handkraft gespannt.

Die Schließbewegung des Verschlußkeiles 9 erfolgt über die gespannte Kolbenzylindereinheit 4, den Hebel 6 und den Öffnerhebet 10, wobei von Beginn an, in einem bestimmten Bewegungsbereich ein gleich großes Drehmoment für .die Bewegung des Verschlußkeiles 9 auf den Öffnerhebel 10 wirkt.

Das automatische Öffnen des Verschlußkeiles 9 erfolgt während des Rohrvorlaufes. Während der Handöffnerhebel 1 in seiner Ruhestellung 12 verriegelt an dem Bodenstück 23 verharrt, wird über den Anlaufhebel 24 die Öffnerwelle 5 gedreht und durch die Übertragung der Drehbewegung auf den in den Verschlußkeil 9 eingreifenden Öffnerhebel10 der Verschlußkeil 9 geöffnet. Durch die Drehung der Öffnerwelle 5 und Mitbewegung des Hebels 6 aus der Ausgangsstellung 11 in die End-stellung 8, werden, während der Längsbewegung des Kolbens 18, die Federn 7 vorgespannt.

Läßt sich ein Verschlußkeil 9 nur schwer schließen, oder bleibt dieser zwischen End- stellung 8 und der Ausgangsstellung 11 des Hebels 6 hängen, so kann der Verschluß dennoch von Hand dadurch geschlossen werden, daß der Handöffnerhebel 1 durch Griff 22 entriegelt und soweit hochgeschwenkt wird, bis die Anschlagfläche 19 an dem Hebel 6 anliegt, und durch Einrücken des Schließbolzens 21 eine starre Verbindung des Handöffnerhebels 1 mit dem Hebel 6 herstellbar ist. Durch Zurückschwenken des Handöffnerhebels 1 in die Ruhelage 12 wird der Verschlußkeil 9 über die Öffnerwelle 5 und den Öffnerhebel 10 geschlossen. Dadurch, daß bei diesem Bewegungsvorgang der Hebel 6 und der Kolben 16 ihre Lage zueinander nicht ändern, treten auch hier beim Schließen von Hand keine zusätzlichen Kräfte durch die Federn 7 auf.

## Patentansprüche

1. Rohrwaffe, mit einer einen Verschlußkeil (9) automatisch bewegenden Öffnungs- und Schließeinrichtung, die energiespeichernde Elemente (4, 7) für die Verschlußkeilschließbewegung und einen um eine Öffnerwelle (5) schwenkbaren Handöffnerhebel (1) umfaßt, gekennzeichnet durch folgende Merkmale:
a) der Handöffnerhebel (1) ist als ein Hohlkörper (2) ausgebildet, in dessen Innenraum (3) eine die Verschlußkeilbewegung initierende energiespeichernde Kolbenzylindereinheit (4) derart angeordnet ist, daß ihr Zylinder (15) über Befestigungsmittel (17) in dem Handöffnerhebel (1) drehbeweglich gelagert und ihr in seiner Achsrichtung verschiebliche Kolben (16) an seinem aus dem Zylinder (15) ragenden Ende (18) über Befestigungsmittel (17) mit einem weiteren auf der Öffnerwelle (5) festsitzenden Hebel (6) schwenkbar verbunden ist;
b) in Ruhelage (12) des Handöffnerhebels (1) sind die innerhalb der Kolbenzylindereinheit (4) als energiespeichernde Elemente angeordneten Federn (7) durch Einschwenken des Hebels (6) in eine Endstellung (8), bei der der Verschlußkeil (9) in - an sich bekannter Weise durch das Mitschwenken eines Öffnerhebets (10) geöffnet ist, in axialer Richtung mit derartigen Kräften vorspannbar, daß der Verschlußkeil (9) durch den unter Federkraft in seine Ausgangsstellung (11) zurückschwenkbaren Hebel (6) über den Öffnerhebel (10) in Verschlußstellung bringbar ist,
c) eine Öffnung des Veschlußkeiles (9) aus einer Verschlußstellung ist durch eine Schwenkbewegung des Handöffnerhebels (1) um die Öffnerwelle (5) unter Mitnahme des Hebels (6) in die End-stellung (8) kraftsparend von Hand durchführbar, ohne dabei eine Vorspannung der Federn (7) zu erzeugen,
d) durch den Handöffnerhebel (1) sind während seiner Rückschwenkbewegung in die Ruhelage (12), bei der der Hebel (6) bei geöffneter Stellung des Verschlußkeiles (9) in End-stellung (8) verharrt, unter geringem Kraftaufwand die Federn (7) vorspannbar, wodurch eine selbsttätige Schwenkbewegung des Hebels (6) in seine Ausgangsstellung (11) ermöglicht wird, und dadurch die Verschlußstellung des Veschlußkeiles (9) einnehmbar ist.

2. Rohrwaffe, nach Anspruch 1, dadurch gekennzeichnet, daß der einen Hohlkörper (2) darstellende Handöffnerhebel (1) im Aufnahmebereich der Kolbenzylindereinheit (4) als ein dünnwandiges, einen ovalen Querschnitt aufweisendes und sich konisch zum Hebel (6) hin erweiterndes Rohr (13) ausgebildet ist, bei dem im Schwenkbereich des Hebels (6) eine Öffnung (14) vorgesehen ist.

3. Rohrwaffe, nach einem der Ansprüche 1 und 2, dadurch gekennzeichnet, daß der Handöffnerhebel (1) zur Anlage und zur Mitnahme des Hebels (6) mit einer dauerhaften Anschlagfläche (19) ausgestattet ist.

4. Rohrwaffe, nach einem der Ansprüche 1 bis 3, dadurch gekennzeichnet, daß die Anschlagfläche (19) an der Übergangsstelle vom Hohlkörper (2) zur Lagerung an der Öffnerwelle (5) innerhalb des Handöffnerhebels (1) angeordnet ist.

5. Rohrwaffe, nach einem der Ansprüche 1 bis 4, dadurch gekennzeichnet, daß der Schwenkbereich des Hebels (6) derartig gestgelegt ist, daß ausgehend von der End-stellung (8) in einem über die Hälfte der Rückschwenkbewegung hinaus gehenden Schwenkbereich ein durch die Federkraft erzeugtes und auf die Öffnerwelle (5) übertragenes Drehmoment konstant bleibt oder nicht reduziert wird.

6. Rohrwaffe, nach einem der Ansprüche 1 bis 5, dadurch gekennzeichnet, daß die vom Handöffnerhebel (1) während einer manuellen Öffnung des Verschlußkeiles (9) aufzubringende Kraft der bei der Rückschwenkbewegung in die Ruhelage (12) zur Vorspannung der Federn (7) aufbringenden Kraft entspricht.

7. Rohrwaffe, nach einem der Ansprüche 1 bis 6, dadurch gekennzeichnet, daß in der Nähe der Öffnung (14) am Handöffnerhebel (1) ein einrückbarer Schließbolzen (21) angeordnet ist, durch dessen Eingriff ein schwergängiger Verschlußkeil (9), bei manueller Rückschwenkbewegung in die Ruhelage (12) eines bis zur Anlage am Hebel (6) geschwenkten Handöffnerhebels (1), ohne Auftreten zusätzlicher Kräfte durch die Federn (7), in feuerbereite Stellung bringbar ist.

8. Rohrwaffe, nach einem der Ansprüche 1 bis 7, dadurch gekennzeichnet, daß der Handöffnerhebel (1) in Ruhelage (12) durch einen verschiebbaren Griff (22) mit dem Bodenstück (23) über einen Verriegelungsgabel (25) ver- und entriegelbar ist.

## Revendications

1. Arme à tube comportant un mécanisme d'ouverture et de fermeture déplaçant automatiquement un coin de culasse (9), comprenant des éléments d'accumulation.d'énergie (4, 7) pour le mouvement de fermeture du coin de culasse et un levier d'ouverture manuel (1) pouvant pivoter autour d'un arbre d'ouverture (5) caractérisée en ce que:
a) Le levier d'ouverture manuel (1) est réalisé sous la forme d'un corps creux (2) à l'intérieur (3) duquel un ensemble piston-cylindre (4) à accumulation d'énergie, déclenchant le mouvement du coin de culasse, est disposé de façon que son cylindre (15) soit monté afin de pouvoir tourner sur le levier d'ouverture manuel (1) grâce à des moyens de fixation (17) et que son piston (16) mobile dans la direction de son axe soit relié de façon à pouvoir pivoter, à son extrémité (18) sortant du cylindre (15), à un autre levier (6) calé sur l'arbre d'ouverture (5), grâce à des moyens de fixation (17);
b) Dans la position de repos (12) du levier d'ouverture manuel (1), les ressorts (7) placés à l'intérieur de l'ensemble piston-cylindre (4) en tant qu'éléments accumulateurs d'énergie peuvent être précontraints en direction axiale par basculement du levier (6) dans une position finale (8) dans laquelle le coin de culasse (9) est ouvert d'une façon connue en soi par le pivotement simultané d'un levier d'ouverture (10), avec des forces telles que le coin de culasse (9) peut être amené en position de fermeture par le levier (6) pouvant revenir dans sa position initiale (11) sous l'action du ressort, par l'intermédiaire du levier d'ouverture (10);
c) On peut effectuer l'ouverture du coin de culasse (9) en l'amenant d'une position der fermeture à la position finale (8) par un mouvement de pivotement du levier d'ouverture manuel (1) autour de l'arbre d'ouverture (5) en entraînant le levier (6), manuellement, en économisant de la force, sand produire en même temps de précontrainte des ressorts (7);
d) Au moyen du levier d'ouverture manuel (1), pendant son mouvement de pivotement de retour dans la position de repos (12) dans laquelle le levier (6) reste dans la position finale (8), dans la position d'ouverture du coin de culasse (9), les ressorts (7) peuvent être précontraints en déployant peu de force, ce qui permet un mouvement de pivotement automatique du levier (6) dans sa position initiale (11) et, par suite, la prise de position de fermeture du coin de culasse (9).

2. Arme selon la revendication 1, caractérisée en ce que le levier d'ouverture manuel (1) constituant un corps creux (2) est réalisé, dans la zone de logement de l'ensemble piston-cylindre (4), sous la forme d'un levier à paroi mince, présentant une section droite ovale et s'élargissant coniquement vers le levier,(6), dans lequel se trouve une ouverture 114), dans la zone de pivotement du levier (6).

3. Arme selon la revendication 1 ou 2, caractérisée en ce que le levier d'ouverture manuel (1) comporte une surface de butée permanente (19) pour contractér et pour entraîner le levier (6).

4. Arme selon l'une des revendications 1 à 3, caractérisée en ce que la surface de butée (19) est placée à la jonction entre le corps creux (2) et l'appui sur l'arbre d'ouverture (5), à l'intérieur du levier d'ouverture manuel (1).

5. Arme selon l'une des revendications 1 à 4, caractérisée en ce que la zone de pivotement du levier (6) est fixée de façon qu'à partir de la position finale (8), dans une zone de pivotement dépassant la moitié de l'amplitude de pivotement de retour, un couple engendré par la force du ressort et transmis à l'arbre d'ouverture (5) reste constant ou ne diminue pas.

6. Arme selon l'une des revendications 1 à 5, caractérisée en ce que la force à appliquer par le levier d'ouverture manuel (1) pendant une ouverture manuelle du coin de culasse (9) correspond à la force à appliquer, lors du mouvement de pivotement de retour dans la position de repos (12), pour précontraindre les ressorts (7).

7. Arme selon l'une des revendications 1 à 6, caractérisée en ce qu'elle comporte au voisinage de l'ouverture (14) sur le levier d'ouverture manuel (1) une cheville de fermeture (21) encliquetable, dont l'insertion permet d'amener en position de tir un coin de culasse (9) dur, lors du mouvement de pivotement de retour manuel en position de repos d'un levier d'ouverture manuel (1 ) pivotant jusqu'au contact avec le levier (6), sans que les ressorts (7) fassent apparâtre de forces supplémentaires.

8. Arme selon l'une des revendications 1 à 7, caractérisée en ce que le levier d'ouverture manuel (1) peut être verrouillé et déverrouillé dans la position de repos (12) par un poignée mobile (22), avec le culot (23) et d'avec celui-ci, par l'intermédiaire d'une fourchette de verrouillage (25).

## Claims

1. Barrel weapon with an opening and closing device which automatically moves a breech wedge (9) and which includes energy recuperating elements (4, 7) for the breech wedge closure movement and a manual opening lever (1) pivotable about an opener shaft (5) characterized by the following features:
(a) the manual opening lever (1) comprises a hollow body (2) in the interior (3) of which an energy recuperating piston cylinder unit (4) is arranged to initiate the movement of the breech wedge in such a manner that the cylinder H5) is rotatably mounted in the manual opening lever (1) by securing means (17) and piston (16) movable in an axial direction is pivotably connected by an end (18) extending from the cylinder and through securing means (17) with a further lever (6) mounted on the opener shaft (5),
(b) when the manual opening lever (1) is in the position of rest (12) springs (7) forming energy-saving elements inside the piston cylinder unit (4) can be pre-stressed in the axial direction, by pivoting the lever (6) into an end position (8) in which the breech wedge (9) is opened in a manner known due to the entrainment of an opening lever (10) the force of the said prestressing being such that the breech wedge (9) through the lever (6) is pivotable back into the initial position (11) under resilient force and can be moved into the locking position by the opening lever (10).
(c) the opening of the breech wedge (9) from the closed position being effected by a pivoting movement of the manual opening lever (1) about the opener shafts (5) the lever (6) being held in the terminal position (8) in an energy-saving manner and by hand, without thereby effecting any prestressing of the springs (7),
(d) by means of the manual opening lever (1) and during return to the idle position (12) in which the lever (6) with the breech wedge (9) in the open position, remains in the end position (8), the springs (7) are pre-stressable with only a limited exertion of force, as a result of which the lever (6) can pivot automatically into the initial position (11) so that the breech wedge (9) can assume a closed position.

2. Barrel weapon in accordance with Claim 1, characterised by the manual opening lever (1) comprising a hollow body (2) being constructed in the receiving zone of the piston cylinder unit (4) as a thin-walled tube (13) which has an oval cross section and which tapers towards the lever (6) and in which an opening (14) is provided in the pivoting zone of the lever (6).

3. Barrel weapon in accordance with any one of Claims 1 and 2, characterised by the fact that the manual opening lever (1) is provided with a permanent stop face (19) to enable same to come to rest against and entrain the lever (6).

4. Barrel weapon in accordance with any one of Claims 1 to 3 characterised by the fact that the stop face (19) is provided at the transition point from the hollow body (2) to the mounting on the opener shaft (5) inside the manual opening lever (1

5. Barrel weapon in accordance with any one of Claims 1 to 4, characterised by the pivoting zone of the lever (6) being fixed in such a way that starting from an end position (8) in a pivoting range continuing beyond half the return pivoting movement, a torque produced by the resilient force and transmitted to the opener shaft (5) remains constant or is not reduced.

6. Barrel weapon in accordance with any one of Claims 1 to 5, characterised by the force to be supplied by the manual opening lever (1) during a manual operation of opening the breech wedge (9) corresponding to the force to be generated in the return pivoting movement to the position of rest (12) for the purpose of prestressing the springs (7).

7. Barrel weapon in accordance with any one of Claims 1 to 6, characterized by the provision in the vicinity of the opening (14) on the manual opener lever (1) of a locking bolt (21) which can be engaged by the action of a breech wedge (9) which is difficult to move, and which can be moved into a position in readiness for firing, without additional forces occurring through the springs (7), when a manual opening lever (1) which has been pivoted to bear against the lever (6) is manually pivoted back into the position of rest (12).

8. Barrel weapon in accordance with any one of Claims 1 to 7, wherein the manual opening lever (1) in the position of rest (12) can be interlocked with and released from a base part (23) using a displaceable handle (22) and an interlocking fork (25).
